# EUROPÄISCHE PATENTSCHRIFT

(11) **EP 1 974 367 B1**
(45) Veröffentlichungstag und Bekanntmachung des Hinweises auf die Patenterteilung: **14.07.2010**
(21) Anmeldenummer: 07703905.5
(22) Anmeldetag: 16.01.2007
(51) Int. Cl.: H01J 61/33, H01J 61/35, H01J 61/36, H01J 61/52

(54) **HOCHDRUCKENTLADUNGSLAMPE MIT AM ENDE DES ENTLADUNGSGEFÄSSES ANGEBRACHTEN KÜHLLAMELLEN**
HIGH-PRESSURE DISCHARGE LAMP HAVING COOLING LAMINATES FITTED AT THE END OF THE DISCHARGE VESSEL
LAMPE À DÉCHARGE À HAUTE PRESSION MUNIE DE LAMELLES DE REFROIDISSEMENT MONTÉES À L'EXTRÉMITÉ DE LA CUVE DE DÉCHARGE

(30) Priorität: 17.01.2006 DE 102006002261
(43) Veröffentlichungstag der Anmeldung: 01.10.2008
(73) Patentinhaber: Osram Gesellschaft mit beschränkter Haftung, 81543 München (DE)
(72) Erfinder: JÜNGST, Stefan, 85604 Zorneding (DE); STOCKWALD, Klaus, 82110 Germering (DE)
(86) Internationale Anmeldenummer: PCT/EP2007/050390
(87) Internationale Veröffentlichungsnummer: WO 2007/082885

(56) Entgegenhaltungen:
- EP-A- 0 315 261
- EP-A1- 1 339 090
- GB-A- 2 281 148
- JP-A- 3 004 436
- JP-A- 8 250 071
- US-A1- 2005 153 837

## Beschreibung

### Technisches Gebiet

Die Erfindung geht aus von einer Hochdruckentladungslampe gemäß dem Oberbegriff des Anspruchs 1. Derartige Lampen sind insbesondere Hochdruckentladungslampen mit keramischem Entladungsgefäß für die Allgemeinbeleuchtung. Es handelt sich insbesondere um Metallhalogenidlampen oder auch Natriumhochdrucklampen oder Quecksilberhochdrucklampen.

### Stand der Technik

Die US-A 4 970 431 bzw. EP 315 261 offenbart eine Natrium-Hochdruckentladungslampe, bei der der Kolben des Entladungsgefäßes aus Keramik gefertigt ist. An den Enden des zylindrischen Entladungsgefäßes sind flossenartige Fortsätze aufgesteckt, die der Wärmeabfuhr dienen.

Aus der EP-A 506 182 sind Beschichtungen aus Graphit oder Carbon o.ä. bekannt, die auf keramische Entladungsgefäße an den Enden aufgebracht sind, um eine Kühlung zu bewirken.

Die GB 2 281 148, die JP-A 03-004436 und die JP-A 08-250071 beschreiben Entladungsgefäße aus Quarzglas, die aus verschiedenen Gründen an verschiedenen Stellen Unebeneheiten oder Auswüchse aufweisen.

### Darstellung der Erfindung

Die Aufgabe der vorliegenden Erfindung ist es, eine Hochdruckentladungslampe bereitzustellen, deren Farbstreuung gegenüber bisherigen Lampen deutlich reduziert ist.

Diese Aufgabe wird gelöst durch die kennzeichnenden Merkmale des Anspruchs 1.

Besonders vorteilhafte Ausgestaltungen finden sich in den abhängigen Ansprüchen.

Die Hochdruckentladungslampe mit einem keramischen Entladungsgefäß besitzt einen zentralen Teil und zwei Enden, die durch Endrohre verschlossen sind, wobei Elektroden in den Endrohre verankert sind, die sich in das vom Entladungsgefäß umhüllte Entladungsvolumen erstrecken, wobei eine Füllung, die Metallhalogenide oder auch Metalle enthält, im Entladungsvolumen untergebracht ist. Dabei sitzen an den Enden flossenartige Lamellen, die sich radial nach außen erstrecken. Dabei ist die Oberfläche der Lamellen insgesamt überwiegend in einem Bereich angeordnet, der entladungsabgewandt hinter einer Linie liegt, die durch die Projektion der Spitze der Elektrode auf die innere Oberfläche des Entladungsgefäßes festgelegt wird Bevorzugt ist die Anordnung der Lamellen rotationssymmetrisch zueinander, insbesondere mit einer drei- bis achtzähligen Symmetrie. Dabei kann der Einfachheit halber die Form der Lamellen im wesentlichen gleichartig sein, muss es aber nicht. Es können beispielsweise zwei Sätze von Lamellen abwechselnd verwendet werden, für eine achtzählige Symmetrie also je vier einer Sorte.

Die Erfindung ist besonders geeignet für hochbelastete Metallhalogenidlampen, bei denen das Verhältnis zwischen der Innenlänge und dem maximalen Innendurchmesser des Entladungsgefäßes, das sog. Aspektverhältnis, zwischen 1,0 und 8,0, bevorzugt mindestens 1,5, liegt. Grenzwerte sind eingeschlossen.

Fertigungstechnisch ist es vorteilhaft, dass die Breite der Lamellen in der Größenordnung der Wandstärke des zentralen Teils des Entladungsgefäßes liegt, und zwar im Falle konstanter Breite insbesondere höchstens 50 %, bevorzugt höchstens 25 %, von dieser Wandstärke abweicht.

Insbesondere sind vorteilhaft die Endrohre als Kapillaren ausgeführt. Sie können aber auch anders ausgeführt sein, siehe beispielsweise DE-A 197 27 429, wo ein Cermetstift verwendet wird. Die Erfindung ist auch für Stopfentechnologien anwendbar, wobei die Lamellen entweder auf dem Entladungsgefäß sitzen, oder auf dem separaten Stopfenteil, oder auf beiden Körpern Lamellen sitzen können.

Besonders gute Kühlwirkung lässt sich erzielen, wenn die Lamellen auf einem Teil der Endrohre sitzen, der den Enden benachbart ist, oder wenn die Lamellen an den Enden ansetzen.

Im allgemeinen haben die Lamellen zwei Breitseiten und eine Schmalseite, wobei die Schmalseite radial nach außen zeigt. Diese Seiten definieren zusammen die Oberfläche der Lamelle. Besonders bevorzugt kann die Schmalseite abgeschrägt sein und insbesondere mit einer Beschichtung versehen sein. Die Beschichtung sollte hochemissiv sein. Geeignete Materialien sind insbesondere Graphit oder Carbon, also andere Kohlenstoff-Modifikationen wie z.B. DLC (diamond-like carbon).

Generell kann das Kühlungsverhalten auch dadurch gesteuert werden, daß ein Teil des Endrohrs, insbesondere ein Teil der Lamelle wie die Schmalseite, mit einer Beschichtung hoher Emissivität bedeckt ist. Es ist auch möglich, eine Beschichtung auf dem Endrohr ohne gleichzeitige Benutzung eines lamellenartigen Vorsprungs an dieser Stelle zu verwenden.

Als Material des Kolbens kann A1203, insbesondere PCA, oder jede andere übliche Keramik wie AlON oder AIN verwendet werden. Auch die Wahl der Füllung unterliegt keiner besonderen Einschränkung.

Entladungsgefäße oder Brenner für Hochdrucklampen mit annähernd gleichmäßiger Wanddickenverteilung und schlank auslaufenden Endenformen zeigen abhängig von der Füllungszusammensetzung teilweise hohe Farbstreuung durch starke Verteilung der Metallhalogenid-Füllung im Innern des Entladungsgefäßes. Typisch kondensiert die Füllung in dem entladungsfernen Bereich hinter der Linie, die durch Projektion der Elektrodenspitze auf die innere Brenner-Oberfläche festgelegt wird. Die Füllungspositionierung auf eine Zone der Oberfläche im Innern des Entladungsgefäßes, die einem engen Temperaturbereich entspricht, und in die Restvolumina der -eventuell vorhandenen- Kapillaren hinein ist bisher nicht ausreichend genau einstellbar. Deshalb kommt es jetzt darauf an, Finnen oder Lamellen an das Entladungsgefäß anzusetzen, deren Wirkung überwiegend in einem Bereich zum Tragen kommt, der hinter der Linie liegt, die durch Projektion der Elektrodenspitze auf die innere Brenner-Oberfläche festgelegt wird. Überwiegend bedeutet insbesondere, dass mindestens zwei Drittel der Oberfläche der Finnen in einem Bereich aufgespannt ist, der entladungsfern hinter der Linie liegt, die durch Projektion der Elektrodenspitze auf die Wand des Entladungsgefäßes festgelegt wird.

Bisherige Entladungsgefäße haben oft eine Form mit verstärkter Wanddicke an den Endflächen, z.B. bei zylindrischen Brennerformen, und erzeugen dadurch eine vergrößerte Endenoberfläche. Ein weiteres Problem ist die durch den wanddickenabhängigen spezifischen Emissionskoeffizienten der Keramik erhöhte Abstrahlung von IR-Strahlung beim Betrieb des Entladungsgefäßes im evakuierten oder gasgefüllten Außenkolben. Dabei wird die Oberfläche des Entladungsgefäßes durch die spezifische Abstrahlungsleistung nach dem Stefan-Boltzmann-Gesetz bestimmt: ${P}_{rad} / A = ε * σ * {T}^{4} .$

Dabei ist
P_{rad} / A: abgestrahlte Strahlungsleistung pro Oberflächeneinheit;
ε = hemisphärischer Emissionskoeffizient der abstrahlenden Oberfläche,
σ = Stefan-Boltzmann-Konstante,
T = Oberflächentemperatur.

Hierdurch wird durch einen Wärmesenkeneffekt am Ende des Entladungsgefäßes eine konzentrierte Füllungsverteilung erzeugt , die die Dampfdrücke der verwendeten Metallhalogenide im Entladungsgefäß derart bestimmt, dass ein für Keramiklampensysteme ausreichender Farbstreuungswert von typisch ≤ 75 K für größere Lampengruppen gleicher Betriebsleistung einstellbar ist.

Bei kugeligen Entladungsgefäßen, oder solchen mit Halbkugelendformen oder konisch zulaufenden Endenformen oder elliptisch ausformten Endenformen und zylindrischem Mittenteil relativ hoher Aspektverhältnisse IL/ID von etwa 1,5 bis 8 ergeben sich besonders gravierende Probleme. Aufgrund des schlanken Übergangs in den Bereich des Endrohrs, meist ein Kapillarbereich, ergeben sich teilweise unzureichende Kühlungseffekte am Ende des Entladungsgefäßes und damit eine unzureichende Festlegung der Temperatur, die für eine konzentrierte Füllungsablagerung in einem engen Temperaturbereich der Innenwandung nicht ausreicht.

Erfindungsgemäß sind im wesentlichen zwei Mechanismen zur verstärkten Kühlung des Endes des Entladungsgefäßes vorgesehen. Damit ist der Übergang des Entladungsgefäßes, in dem die Bogenentladung brennt, zu den Endenformen gemeint, die die Elektrodenstrukturen zur elektrischen bzw. elektromagnetischen Leitungseinkopplung enthalten. Dies gilt insbesondere, falls keine deutliche Vergrößerung der Wanddicke im Endenbereich gegenüber der Wanddicke des Entladungsgefäßes --bei zylindrischen Entladungsgefäßen handelt es sich typisch um einen Faktor 1,5 bis 2,5-- durch die Formgebung vorgegeben wird. Eine Anwendung dafür ist jedoch nicht ausgeschlossen.

Wesentlich ist die Vergrößerung der Oberfläche durch im Übergangsbereich an das Endrohr angeformte flügel- bzw. flossenartige Ausformungen, bevorzugt mit longitudinaler Ausrichtung parallel zur Achse mit mindestens dreizähliger Symmetrie und maximal achtzähliger Symmetrie der Verteilung um dem Umfang. Insbesondere handelt es sich um Lamellen.

Die flossenartigen Ausformungsbereiche können im wesentliche glatte Flächen sein oder auch oberflächlich facettiert ausgebildet sein. insbesondere können die Facettenbereiche zum übrigen Oberflächenbereich der Lamelle flächig abgegrenzt sein und zur Achse und zum Schwerpunkt des Entladungsgefäßes eine definierte Ausrichtung aufweisen.

Hinzu kommt u.U eine Beschichtung mit einem Material, das im Nahen Infrarot (NIR), womit typisch ein Wellenlängenbereich zwischen 1 und 3 µm gemeint ist, gegenüber dem Keramik-Material eine erhöhte hemisphärische Emissivität ε im Temperaturbereich zwischen 650 und 1000°C aufweist. Die Beschichtung sollte vorzugsweise im Bereich des Überganges zwischen Ende des Entladungsgefäßes und Endrohr angebracht sein. Insbesondere gilt dies für das Endrohr auch alleine, wo die Beschichtung auch ohne Lamelle aufgebracht sein kann.

Als Beschichtungsmaterialien eignen sich hochtemperaturfeste Beschichtungen mit hemisphärischen Emissionskoeffizienten ε bevorzugt ε ≥ 0.6. darunter fällt Graphit, Mischungen von Al2O3 mit Graphit, Mischungen von Al2O3 mit Carbiden der Metalle Ti, Ta, Hf, Zr, sowie von Halbmetallen wie Si. Geeignet sich auch Mischungen, die noch zusätzlich andere Metalle zur Einstellung eventuell gewünschter elektrischer Leitfähigkeit enthalten.

Selbstverständlich können beide Maßnahmen miteinander geeignet kombiniert werden, so dass ein Teil der Oberflächenabstrahlungserhöhung über eine Vergrößerung der Oberfläche durch Lamellen und gleichzeitig ein Teil durch die Beschichtung von Teilen dieser Lamellen oder der angrenzenden kälteren Endrohrsbereiche erfolgt.

Insgesamt ergeben sich eine Reihe von Vorteilen bei Verwendung integraler Lamellen bei keramischen Entladungsgefäßen:
1. Effektivere Kühlung bei gleichzeitig relativ geringer zusätzlicher Keramikmasse;
2. Verringerung des longitudinalen Wärmeflusses in die Endrohr;
3. deutlich vergrößerte Flexibilität der Oberflächeneinstellung im Endenbereich;
4. Verringerung der Abschattungseffekte im Raumwinkelbereich der Elektrodenzuführung;
5. Einstellbarkeit effektiver lokaler Thermostatwirkung mittels relativ kleiner Oberflächenbereiche.

Diese Eigenschaften sind insbesondere für hochbelastete Formen von Entladungsgefäßen mit kleiner Gesamtoberfläche und evtl. erhöhtem Aspektverhältnis wichtig, da unter diesen Voraussetzungen eine lokale Kühlung durch Wärmefluss über relativ große Wandquerschnittsflächen schwierig wird.

Die Gesamtmasse des Entladungsgefäßes erhöht sich durch diese art von Lamellen nur unwesentlich und bleibt damit unter einem kritischen Wert, der das Anlaufverhalten der Lampe bei der Zündung negativ beeinflussen würde. Es gibt somit einen ausgeklügelten Kompromiss zwischen guter Zündung und effektiver Kühlung. Diese Maßnahme erlaubt eine sehr hohe Farbstabilität unter der bewussten Inkaufnahme einer schlechten Isothermie. Dies geschieht in Abkehr von der bisherigen Zielsetzung möglichst guter Isothermie und erlaubt es die Zone der Kondensation der Füllung exakt zu bestimmen durch bewusste Gestaltung eines Temperaturgradienten.

Bei völligem Verzicht auf eine Beschichtung ist der Bereich der Lamellen optisch transparent bzw. zumindest transluzent. Dies sollte möglichst auch für Bereiche mit Beschichtung angestrebt werden. um dieses ziel anzunähern wird der Raumwinkel, unter dem die Bereiche mit Beschichtung vom Zentrum der Lampe aus erscheinen, möglichst minimiert. Denn die Beschichtung absorbiert Strahlung und kostet daher Effizienz. Aus diesem Grund soll die Beschichtung auf schräg geneigte Flächen der Lamellen aufgebracht werden, da dann vom Zentrum aus deren Raumwinkel kleiner erscheint. Insbesondere gilt dies für die Schmalseite der Lamellen. Eine Alternative ist, die Beschichtung möglichst weit hinten auf der Lamelle und/oder der Endrohr anzubringen, da auch dadurch der effektiv abgeschattete Raumwinkel verkleinert wird. auf diese Weise kann ein optimaler Wert der Kühlung bei gleichzeitig optimaler Effizienz erzielt werden. Besonders effektive Beschichtungen sind Graphit und TiC.

Ein Steuerungsmittel der Kühlwirkung ist auch die maximale Höhe der Lamelle, insbesondere wenn sie am Entladungsgefäß ansetzt, da je nach Ansatzhöhe die Ableitung von einem anderen Temperatur-Niveau aus erfolgt.

Ein besonderer Vorteil derartiger integraler Lamellen ist, dass sie zum einen besonders effektiv kühlen, verglichen mit separaten Aufsätzen, und daß sie einfach herzustellen sind, wenn man moderne Fertigungsverfahren wie Spritzguss-, Schlickerguss oder rapid prototyping-Verfahren verwendet.

### Kurze Beschreibung der Zeichnungen

Im Folgenden soll die Erfindung anhand mehrerer Ausführungsbeispiele näher erläutert werden. Die Figuren zeigen:
- Fig. 1: eine Hochdruckentladungslampe;
- Fig. 2: ein detail der Entladungslampe aus Figur 1;
- Fig. 3, 5a, 5b, 10: Ausführungsbeispiele eines Entladungsgefäßes;
- Fig. 4, 6-9: weitere Entladungsgefäße;
- Figur 11: eine schematische Darstellung der geometrischen Parameter der Lamellen;

### Bevorzugte Ausführungsform der Erfindung

Figur 1 zeigt eine Metallhalogenidlampe 1. Sie besteht aus einem rohrartigen Entladungsgefäß 2 aus Keramik, in das zwei Elektroden eingeführt sind (nicht sichtbar). Das Entladungsgefäß hat einen zentralen Teil 5 und zwei Enden 4. an den Enden sitzen zwei Endrohre 6, die hier als Kapillaren ausgeführt sind. Bevorzugt ist das Entladungsgefäß und die Endrohre integral aus einem Material wie PCA hergestellt.

Das Entladungsgefäß 2 ist von einem Außenkolben 7 umgeben, den ein Sockel 8 abschließt. Das Entladungsgefäß 2 ist im Außenkolben mittels eines Gestells, das eine kurze und lange Stromzuführung 11a und 11b beinhaltet, gehaltert. An den Endrohre 6 sitzen jeweils Lamellen 10, die flossenartig sich radial nach außen erstrecken.

Figur 2 zeigt eine Draufsicht des Bereichs einer Endrohr 6. die Lamellen 10 habe zwei Breitseiten 12 und eine Schmalseite 13. Die Lamellen sind vierzählig gleichmäßig um die Endrohr verteilt. Auf den Schmalseiten 13, die abgeschrägt sind, sitzt eine hochemissive Schicht 14 aus Graphit oder Carbon. Die Lamellen haben eine maximale Höhe von etwa der halben maximalen Höhe des zentralen Teils des Entladungsgefäßes.

Figur 3 zeigt ein Entladungsgefäß 2, bei dem im linkseitigen Ausführungsbeispiel die Lamellen 15 von etwa der maximalen Höhe des Endes des Entladungsgefäßes abzweigen und die Höhe beibehalten. Beim rechtsseitigen Ausführungsbeispiel ist die Masse der Lamelle deutlich geringer, indem die maximale Höhe der Lamelle mit zunehmender Entfernung vom Ende 4 gleichmäßig abnimmt. Diese beiden Ausführungsbeispiele verdeutlichen, dass die Form der Lamelle exakt auf die aktuellen Bedürfnisse abgestimmt werden kann. Anzahl, Gesamtmasse und Länge der Lamellen können je nach dem gewünschten Grad der Kühlung optimiert werden.

Figur 4 zeigt links Möglichkeit, die Kühlung allein durch eine Beschichtung 16 zu bewirken, die das Endrohr 6 wie eine Manschette in ihrem Mittelteil vollständig umgibt. Rechts eine Art der Lamelle 17 gezeigt, die sich nur auf dem Endrohr 6 selbst befindet und sich nicht weiter auf das Entladungsgefäß 2, das hier separat zur Kapillare ist, erstreckt. Die Lamelle 17 ist hier kreissegmentartig geformt.

Figur 5 zeigt in dem linken Ausführungsbeispiel ein Entladungsgefäß 19 mit kurzer Endrohr 20 und sehr kurzen Lamellen 21, wobei jedoch insgesamt acht Lamellen verwendet werden. Figur 5 zeigt ferner in dem rechten Ausführungsbeispiel ein Anordnung, bei der zu diesen Lamellen zusätzlich eine rotationssymmetrische . Beschichtung 22 nach den Lamellen verwendet wird.

Weitere Ausführungsbeispiele sind solche mit höherer Zähligkeit als 8, vornehmlich bis zu 16. Dabei muss die Anzahl der Finnen nicht geradzahlig sein, sie kann auch ungeradzahlig sein, beispielsweise fünf Finnen. Ein weiteres Ausführungsbeispiel zeichnet sich dadurch aus, dass unterschiedlich gestaltete Gruppen von Lamellen verwendet werden, beispielsweise zwei Gruppen an einer Endrohr, deren Breite und Höhe verschieden ist und die abwechseln.

Jede Lamelle oder Finne besitzt eine gegebene maximale Höhe, die sich radial zur Achse des Entladungsgefäßes erstreckt, und eine maximale Länge, die sich axial erstreckt, sowie eine maximale Breite. Alle drei Größen können einen konstanten Wert besitzen, meist variieren sie jedoch so, dass sie den Bedürfnissen optimal angepasst sind.

Die Länge L der Finne oder Lamelle kann von einem Bruchteil der Gesamtlänge GL des Entladungsgefäßes einschließlich der Länge der Endrohre selbst, insbesondere von mindestens einem Zwanzigstel, bis zur halben Gesamtlänge reichen. Also gilt 1/20 GL ≤ L ≤ 0,5 GL. Im Falle, dass gilt L = 0,5 GL, erstreckt sich dann die Finne und ihr Gegenstück am anderen Ende zusammen effektiv über das gesamte Entladungsgefäß.

Die Höhe H der Finne oder Lamelle kann von einem Bruchteil, insbesondere einem Zehntel, der Differenz DF zwischen dem halben maximalen Außendurchmesser des Entladungsgefäßes und dem halben Durchmesser der Kapillare bis zum Doppelten, insbesondere dem 1,4-fachen, besonders bevorzugt bis zum Einfachen, dieser Differenz DF reichen. Also gilt 1/10 DF ≤ H ≤ 2 DF. Bevorzugt gilt 1/5 DF ≤ H ≤ 1,4 DF. Die Finnen können auch gestuft sein, das heißt, dass ihre Höhe H entlang der Länge L in Schritten variiert.

Die Breite B der Finne ist häufig konstant und bewegt sich meist im Bereich 0,2 bis 1,5 mm. Eine zweite bevorzugte Ausführungsform ist eine radial nach außen abnehmende Breite. Möglich ist auch eine nach außen zunehmende Breite, wobei insbesondere die Bogenlänge BL der Breite B konstant bleibt. Eine typische Bogenlänge BL ist 1/10 des Umfangs U der Endrohr bis herab zu 1/50 U. Also gilt hier 1/50 ≤ BL/U ≤ 1/10. Eine andere Form der Breite der Finne ist dreieckig oder insbesondere trapezförmig, im Querschnitt gesehen.

Je länger die Finnen sind, desto geringer kann die Wandstärke des Entladungsgefäßes oder auch der Kapillare gewählt werden. Wenn die Finnen über die gesamte axiale Länge der Endrohr, meist eine Kapillare, gezogen werden, wird dadurch die Oberfläche der Endrohr stark vergrößert. Vergleicht man ein unstrukturiertes Rohr als Endrohr mit einem mit Finnen versehnen Rohr gleichen Außendurchmessers, so wird der Wärmefluss zu den Enden hin durch den verringerten Querschnitt reduziert.

Figur 6 zeigt ein Entladungsgefäß 25 mit Lamellen 26, bei denen sich die Höhe H kontinuierlich vom Wert null nach innen bis zu einem Maximum von etwa H = 0,5 DF ändert.

Figur 7 zeigt ein Entladungsgefäß 25 mit gestuften Lamellen 27, so dass sich die Höhe H der Lamelle sprunghaft ändert. Außerdem ist hier die Definition der Gesamtlänge GL dargestellt.

Figur 8 zeigt ein zylindrisches Entladungsgefäß 30 mit gestuften Lamellen 26, bei dem die Lamellen sich über die gesamte Länge der Endrohr ausdehnen. Ein niedriger Teil 26a der Lamellen ist bis zum Ende des Entladungsgefäßes gezogen, wobei die Höhe der Lamellen in zwei Stufen weiter zunimmt. Teil 26b hat etwa 50 % der Höhe entsprechend dem Durchmesser des Entladungsgefäßes und Teil 26c hat 100 % der Höhe des Durchmessers des Entladungsgefäßes.

Figur 9 zeigt ein zylindrisches Entladungsgefäß 30, bei dem die gesamte Länge des Entladungsgefäßes mit Lamellen 35 überzogen ist.

Figur 10 zeigt eine Darstellung des Endes 36 eines Entladungsgefäßes, das von einem separaten Stopfen 37 verschlossen ist. Die Lamelle 38 hat hier die Form einer Flosse, die knapp hinter der Linie PL ansetzt und sich dann etwa bis zum Ansatz des Endrohrs 39 erstreckt. Kleine Lamellen 40 sind zusätzlich auf dem Stopfen 37 angeordnet.

Zugleich ist an dieser Figur der Begriff Projektionslinie PL an der Spitze der Elektrode 41 erläutert. Das Wesen der Erfindung liegt darin, dass mindestens auf einem Ende des Entladungsgefäßes flossenartige Lamellen wie hier als 38 gezeigt sitzen, die sich in ihrer Höhe H radial nach außen erstrecken, wobei die Oberfläche der Lamellen insgesamt überwiegend in einem Bereich angeordnet ist, der entladungsabgewandt hinter einer Linie liegt, die durch die Projektion der Spitze der Elektrode auf die innere Oberfläche des Entladungsgefäßes festgelegt wird. Bevorzugt ist dieser Anteil mindestens zwei Drittel. Er kann aber bis zu 100 % betragen. Die Finne kann sich dabei nur zwischen der Projektionslinie PL und dem Ansatz AA der Endrohr erstrecken, wo sie die höchste Wirkung entfaltet, oder sich noch weiter nach hinten auf einen Teil oder die gesamte Länge der Endrohr erstrecken. Sie kann aber auch nur im Bereich der Endrohr angesiedelt sein. Die gestrichelten Linien zeigen mögliche Ausführungsbeispiele der Flosse.

Figur 11 zeigt ein Schema für die Erläuterung der Begriffe der Höhe H, Breite B und Länge L der Lamellen. Im Falle variabler Größe der Dimensionen H, B und L ist jeweils eine maximale Höhe, Breite bzw. Länge gemeint.

## Patentansprüche

1. Hochdruckentladungslampe (1) mit einem keramischen Entladungsgefäß (2) mit einem zentralen Teil (5) und zwei Enden (4), an denen zwei Endrohre (6; 39) sitzen, wobei Elektroden in den Endrohren verankert sind, die sich in das vom Entladungsgefäß umhüllte Entladungsvolumen erstrecken, wobei eine Füllung, die Metalle und/oder Metallhalogenide enthält, im Entladungsvolumen untergebracht ist, wobei mindestens auf einem Ende (4) flossenartige Lamellen (15) sitzen, die sich in ihrer Höhe H radial nach außen erstrecken, wobei die Oberfläche der Lamellen in einem Bereich angeordnet ist, der entladungsabgewandt hinter einer Ebene liegt, die durch die Spitze der Elektrode und senkrecht zu einer Längsachse der Lampe verläuft, und **dadurch gekennzeichnet, dass** die Lamellen (15) und das Entladungsgefäß (2) integral aus Al2O3, AlON oder AlN hergestellt sind.

2. Hochdruckentladungslampe nach Anspruch 1, **dadurch gekennzeichnet, dass** die Anordnung der Lamellen (15) rotationssymmetrisch zueinander ist, insbesondere mit einer drei- bis achtzähligen Symmetrie.

3. Hochdruckentladungslampe nach Anspruch 2, **dadurch gekennzeichnet, dass** die Form der Lamellen (15) im wesentlichen gleichartig oder in Gruppen gleichartig ist.

4. Hochdruckentladungslampe nach Anspruch 1, **dadurch gekennzeichnet, dass** die Wandstärke der Lamellen (15) in etwa der Wandstärke des zentralen Teils (5) des Entladungsgefäßes entspricht, und zwar insbesondere höchstens 50 % davon abweicht.

5. Hochdruckentladungslampe nach Anspruch 1, **dadurch gekennzeichnet, dass** die **Endrohre** als Kapillaren (6) ausgeführt sind.

6. Hochdruckentladungslampe nach Anspruch 1, **dadurch gekennzeichnet, dass** die Lamellen zwei Breitseiten und eine Schmalseite haben, wobei die Schmalseite radial außen liegt.

7. Hochdruckentladungslampe nach Anspruch 6, **dadurch gekennzeichnet, dass** die Schmalseite abgeschrägt ist und insbesondere mit einer Beschichtung versehen ist.

8. Hochdruckentladungslampe nach Anspruch 1, **dadurch gekennzeichnet, dass** ein Teil des Endrohrs, insbesondere ein Teil der Lamelle, mit einer Beschichtung hoher Emissivität bedeckt ist.

9. Hochdruckentladungslampe nach Anspruch 6, **dadurch gekennzeichnet, dass** mindestens eine Lamelle durch mindestens eine Kante abgegrenzte Teilflächen unterschiedlicher Höhe H besitzen und mindestens eine dieser Teilflächen mit einer Beschichtung versehen ist.

10. Hochdruckentladungslampe nach Anspruch 1, **dadurch gekennzeichnet, dass** das Entladungsgefäß bauchig geformt ist, so daß der Durchmesser des Entladungsgefäßes sich zu den Enden hin verkleinert.

## Claims

1. High-pressure discharge lamp (1) having a ceramic discharge vessel (2) with a central part (5) and two ends (4), on which two end tubes (6; 39) are positioned, electrodes being anchored in the end tubes and extending into the discharge volume enveloped by the discharge vessel, a filling, which contains metals and/or metal halides, being accommodated in the discharge volume, fin-like laminates (15) being positioned at least on one end (4) and extending radially outwards at their height H, the surface of the laminates being arranged in a region which is positioned, remote from the discharge, behind a plane which runs through the tip of the electrode and perpendicularly to a longitudinal axis of the lamp, and **characterized in that** the laminates (15) and the discharge vessel (2) are produced integrally from Al₂O₃, AlON or AlN.

2. High-pressure discharge lamp according to Claim 1, **characterized in that** the arrangement of the laminates (15) is such that they are rotationally symmetrical to one another, in particular with a three-fold to eight-fold symmetry.

3. High-pressure discharge lamp according to Claim 2, **characterized in that** the form of the laminates (15) is substantially identical or is identical in groups.

4. High-pressure discharge lamp according to Claim 1, **characterized in that** the wall thickness of the laminates (15) approximately corresponds to the wall thickness of the central part (5) of the discharge vessel, to be precise in particular deviates from this by at most 50%.

5. High-pressure discharge lamp according to Claim 1, **characterized in that** the end tubes are in the form of capillaries (6).

6. High-pressure discharge lamp according to Claim 1, **characterized in that** the laminates have two broad sides and one narrow side, the narrow side being positioned radially on the outside.

7. High-pressure discharge lamp according to Claim 6, **characterized in that** the narrow side is beveled and in particular is provided with a coating.

8. High-pressure discharge lamp according to Claim 1, **characterized in that** part of the end tube, in particular part of the laminate, is covered with a coating having a high emissivity.

9. High-pressure discharge lamp according to Claim 6, **characterized in that** at least one laminate has subareas of different heights H which are delimited by at least one edge, and at least one of these subareas is provided with a coating.

10. High-pressure discharge lamp according to Claim 1, **characterized in that** the discharge vessel has a bulging shape, with the result that the diameter of the discharge vessel reduces in size towards the ends.

## Revendications

1. Lampe ( 1 ) à décharge à haute pression ayant une enceinte ( 2 ) de décharge en céramique comprenant une partie ( 5 ) centrale et deux extrémités ( 4 ), où sont placées deux tubes ( 6, 39 ) d'extrémité, des électrodes étant ancrées dans les tubes d'extrémité, en s'étendant dans le volume de décharge enveloppé par l'enceinte de décharge un remplissage qui contient des métaux et/ou des halogénures métalliques étant logé dans le volume de décharge, dans laquelle au moins sur une extrémité ( 4 ) sont placées des lamelles ( 15 ) de type en nageoire qui s'étendent dans leur hauteur H radialement vers l'extérieur, la surface des lamelles étant disposées dans une zone qui se trouve, en étant éloignée de la décharge, derrière un plan, passant par la pointe de l'électrode et perpendiculaire à un axe longitudinal de la lampe, et **caractérisée en ce que** les lamelles ( 15 ) et l'ensemble ( 2 ) de décharge sont intégralement en A1203, AlON ou AlN.

2. Lampe à décharge à haute pression suivant la revendication 1, **caractérisée en ce que** l'agencement de lamelles ( 15 ) est à symétrie de répétition, en ayant notamment une symétrie d'ordre trois à d'ordre huit.

3. Lampe à décharge à haute pression suivant la revendication 2, **caractérisée en ce que** la forme des lamelles ( 15 ) est sensiblement de même type ou est de même type par groupe.

4. Lampe à décharge à haute pression suivant la revendication 1, **caractérisée en ce que** l'épaisseur des parois des lamelles ( 15 ) correspond à peu près à l'épaisseur des parois de la partie ( 5 ) centrale de l'enceinte de décharge et s'en écarte en fait notamment au plus de 50 %.

5. Lampe à décharge à haute pression suivant la revendication 1, **caractérisée en ce que** les tubes d'extrémité sont réalisés sous la forme de tubes ( 6 ) capillaires.

6. Lampes à décharge à haute pression suivant la revendication 1, **caractérisée en ce que** les lamelles ont deux grands côtés et un petit côté, le petit côté étant à l'extérieur radialement.

7. Lampe à décharge à haute pression suivant la revendication 6, **caractérisée en ce que** le petit côté est biseauté et muni notamment d'un revêtement.

8. Lampe à décharge à haute pression suivant la revendication 1, **caractérisée en ce qu'**une partie du tube d'extrémité, notamment une partie de la lamelle, est revêtue d'un revêtement d'un grand pouvoir émissif.

9. Lampe à décharge à haute pression suivant la revendication 6, **caractérisée en ce qu'**au moins une lamelle a des surfaces partielles délimitées par au moins une arête, de hauteur H différente et au moins l'une de ses surfaces partielles est munie d'un revêtement.

10. Lampe à décharge à haute pression suivant la revendication 1, **caractérisée en ce que** 1"enceinte de décharge est bombée, de sorte que le diamètre de l'enceinte de décharge se rapetisse vers les extrémités.
